# EUROPÄISCHE PATENTSCHRIFT

(11) **EP 0 154 810 B1**
(45) Veröffentlichungstag und Bekanntmachung des Hinweises auf die Patenterteilung: **27.09.1989**
(21) Anmeldenummer: 85101325.0
(22) Anmeldetag: 08.02.1985
(51) Int. Cl.: E04F 13/02, B27B 17/00

(54) **Verfahren zur Beschichtung und Wärmeisolierung von Wänden und Decken od.dgl. und Vorrichtung zur Durchführung des Verfahrens**
Method of covering and thermally isolating walls, roofs or the like and device for realising this method
Procédé pour couvrir et isoler thermiquement les murs, les toits ou similaires et dispositif pour réaliser ce procédé

(30) Priorität: 29.02.1984 DE 3407459
(43) Veröffentlichungstag der Anmeldung: 18.09.1985
(73) Patentinhaber: Durol Flying Lindauer 1kh Montage GmbH, D-8990 Lindau/Bodensee (DE)
(72) Erfinder: Bingener, Hans, D-7990 Friedrichshafen (DE)
(74) Vertreter: Engelhardt, Guido, Dipl.-Ing.

(56) Entgegenhaltungen:
- DE-A- 2 623 011
- DE-A- 2 638 002
- GB-A- 2 062 049
- US-A- 2 741 280
- US-A- 3 026 918

## Beschreibung

Die Erfindung betrifft ein Verfahren und ein Vorrichtungssystem zur Beschichtung und Wärmeisolierung von Wänden, Decken oder dgl. mit einer im Spritzverfahren auftragbaren Wärmedämmschicht, insbesondere Polyurethanschicht.

Im Zeichen erhöhter Brennstoffkosten und sparsameren Umgang mit Brennstoffen gewinnt die Gebäudeisolierung immer mehr an Bedeutung. Es i_{S}bbekannt, Wände von innen oder von außen mit Dämmstoffplatten aus Polystyrol (Hartschaum) zu isolieren. Nach dem Aufkleben der Platten müssen die Fugen verspachtelt und die ganze Fläche mit einer Matte überzogen werden, um Spannungsrisse im darauf aufzubringenden Putz zu verhindern. Dieses Verfahren hat den Nachteil, daß nicht immer eine optimale Haftung zwischen den Hartschaumplatten und dem Untergrund gewährleistet ist und daß die Nachbehandlung bis zum Aufbringen des Putzes zeitintensiv und damit kostenintensiv ist.

Es ist weiterhin bekannt, Dächer mit einer Polyurethanschicht zu versehen. Hierbei wird die Schicht im Sprühverfahren mehr oder weniger unkontrolliert auf die Dachoberfläche aufgetragen und mit einem Schutzanstrich versehen. Dieses Verfahren hat den Nachteil, daß eine sehr grobe Oberfläche entsteht, die insbesondere uneben und nicht zur weiteren Verwendung geeignet ist.

Durch die DE-A-2 623 011 ist ferner ein Verfahren zum Herstellen von fugenlosen Wärmeisolierungen an Außenwänden bekannt. Die Wand wird hierbei mit ortgeschäumtem Polyurethan-Hartschaum in der gewünschten Stärke beschichtet und nach dem Härten des PU-Schaumes wird die glatte Schaumhaut abgefräst und dabei die Hartschaumoberfläche geebnet und aufgerauht. Danach wird auf diese Fläche Putz aufgebracht.

Durch die GB-A-2 062 049 ist es ferner bekannt, mittels einer Längsschneidvorrichtung eine Wärmedämmschicht abzuziehen und zu glätten. Auch wenn bei dem Verfahren nach der erstgenannten Druckschrift eine Schneidvorrichtung nach dieser Art eingesetzt wird, ist eine rationelle Verfahrensweise nicht gegeben.

Aufgabe der Erfindung ist es daher, ein Verfahren zur Beschichtung und Wärmeisolierung von Wänden, Decken oder dgl. zu schaffen, mittels dem die oben genannten Nachteile vermieden werden und Wärmeisolierungen insbesondere kostengünstig bei optimaler Wirkungsweise herstellbar sind. Es ist weiterhin Aufgabe der Erfindung, eine Vorrichtung vorzuschlagen, mit welcher das erfindungsgemäße Verfahren einfach und rationell durchführbar ist.

Diese Aufgabe wird durch den Verfahrensanspruch 1 sowie durch den Vorrichtungsanspruch 4 gelöst.

Die Erfindung hat gegenüber den bekannten Verfahren den Vorteil, daß bei Verwendung einer Polyurethanschicht als Wärmedämmschicht eine optimale Verbindung zum Mauerwerk bzw. zur zu isolierenden Fläche besteht. Polyurethan hat hervorragende Klebeeigenschaften und stellt eine gute Verbindung mit fast jedem Untergrund her. Beim Auftragen bzw. Aufsprühen entsteht eine sofortige Anbindung des Isoliermaterials mit dem Untergrund. Beim Aufsprühen dringt das Material in jegliche Hohlräume ein und quillt innerhalb Sekunden um das 40-fache seines Ursprungsvolumens auf. Gegenüber bekannten Hartschaumplatten weist eine Polyurethanisolierschicht einen wesentlich günstigeren Wasserdampf-Diffusionswiderstand auf. Hierdurch bleiben die zu isolierenden Wände trocken, ohne daß zusätzliche Maßnahmen ergriffen werden müssen.

Gegenüber der Isolierung mit Hartschaumplatten können beim erfindungsgemäßen Verfahren sehr große Flächen in einem Arbeitsgang beschichtet und mittels einer speziellen Kettensäge völlig glatt abgezogen werden. Zur genauen Bestimmung der Dicke der Polyurethanschicht werden parallel angeordnete Abziehleisten auf die zu beschichtende Fläche aufgebracht, wobei mittels einer überdimensionalen Kettensäge ein Abziehen bzw. Glätten der Oberfläche erfolgt.

Die Abziehleisten werden nach Glättung der Oberfläche abgenommen und die entstehenden Ritzen ebenfalls ausgeschäumt. Die Nachbehandlung dieses kleinen Bereiches kann mittels einem scharfen Elektromesser oder dgl. geschehen.

In den Unteransprüchen sind weitere Maßnahmen zur Lösung der erfindungsgemäßen Aufgabe und zur vorteilhaften Weiterbildung des Verfahrens nach Anspruch 1 vorgesehen.

Gemäß dem Unteranspruch 2 werden Rohre als Abziehleisten verwendet. Diese können ohne weiteres eine Länge von 6 m bei einem Durchmesser von 2 cm aufweisen, um größere Flächen gleichzeitig behandeln zu können. Die Rohre werden mittels Distanzbolzen auf die zu behandelnde Oberfläche aufgeschraubt. Dabei ergibt die Länge der Distanzbolzen plus der Durchmesser der Rohre die Dicke der aufzutragenden Polyurethanschicht. Durch Verwendung von unterschiedlichen Distanzbolzen werden unterschiedliche Dicken der Polyurethanschicht erzielt. Die Dicke der als Rohr ausgebildeten Abziehleiste sollte möglichst gering sein, damit das aufzutragende Polyurethan unterhalb des Rohres durchquillen kann. Bezüglich der mechanischen Festigkeit und der einfachen Handhabung haben sich Rohre mit einem Durchmesser von ca. 20 mm bewährt, die in einem Abstand von einem Meter parallel zueinander angeordnet sind.

Die Erfindung sieht weiterhin vor, daß eine spezielle Kettensäge zur Durchführung des Verfahrens vorgeschlagen wird. Diese nach Art einer Baumsäge ausgeführte Kettensäge weist ein überdimensionales Sägeblatt von einer Länge von größer als 1 m auf, um den Abstand zwischen den beiden parallel angeordneten Abziehleisten zu überbrücken. Weiterhin ist vorgesehen, daß die Kettenglieder gegenüber herkömmlichen Ketten eine erhöhte Anzahl von Schneidblättchen erhalten, um einen sauberen Schnitt ohne Nachbehandlung zu erzielen. In diesem Zusammenhang ist es von Vorteil, daß zwischen den Kettengliedern Bürsten aus V2A-Stahl angeordnet sind, die die Oberfläche von Sägestaub befreien.

In diesem Zusammenhang wird darauf hingewiesen, daß durch die US-A-3 026 918 eine Kettensäge zum Durchtrennen von Baumstümpfen an sich bereits bekannt ist.

Die Erfindung wird ergänzend anhand der Figurenbeschreibung erläutert.
Fig. 1 zeigt einen Ausschnitt aus einer zu beschichtenden Fläche,
Fig. 2 einen Schnitt gemäß I-I in Fig. 1.

Auf die in den Fig. 1 und 2 dargestellte Wand oder Decke 10 werden wenigstens zwei als Rohre ausgebildete Abziehleisten 11, 12 unter Verwendung von Distanzhülsen 13 aufgeschraubt. Die Befestigungsschrauben müssen dabei versenkt werden, damit die Abziehleisten eine durchgehende Oberfläche bilden. Die Länge der Distanzhülsen 13 wird derart bemessen, daß diese mit dem Durchmesser des Rohres die Dicke d der aufzubringenden Polyurethanschicht 14 darstellt. Zur Aufbringung einer 40 mm dicken Polyurethanschicht werden deshalb z. B. Rohre mit einem Durchmesser von 20 mm und Distanzhülsen mit einer Länge von ebenfalls 20 mm verwendet. Selbstverständlich können diese Maße variieren.

In den Zwischenraum 15 zwischen den als Rohre ausgebildeten Abziehleisten 11, 12 wird dann in an sich bekannter Weise Polyurethanschaum im Sprühverfahren aufgetragen. Dieser Schaum härtet in wenigen Sekunden aus und kann dann mittels einer Kettensäge 16 geglättet werden. Die Blattlänge 17 der Kettensäge 16 muß dabei so lang ausgeführt werden, daß der freie Abstand zwischen den Rohren 11, 12 überbrückt wird.

Zumindest auf der der zu beschichtenden Wand zugeordneten Seite 18 des Blattes 17 der Kette 16 weisen die Kettenglieder 20 an jedem oder jedem zweiten Kettenglied Schneidblättchen auf um die Schnittleistung der Kettensäge wesentlich zu erhöhen. Zusätzlich können an dieser Seite kleine Bürstchen aus V2A-Stahl befestigt bzw. angelötet sein, die ein zusätzliches Glätten bzw. ein Entstauben der Oberfläche übernehmen.

Als Kettensäge 16 eignet sich beispielsweise eine Säge mit einer Umdrehung von ca. 4.000 U/min., einer Leistung von 1.100 Watt und einem Kettenvorschub von 300 mm/Sek.

Die Erfindung eignet sich insbesondere zur Wärmeisolierung von Außenfassaden bei Neubauten und bestehenden Bauten bzw. zur Altbausanierung. Auf die nach dem erfindungsgemä- βen Verfahren aufgebrachte Isolierschicht kann direkt ein herkömmlicher Außenputz aufgetragen werden.

Selbstverständlich kann die Erfindung auch im Innenbereich von Gebäuden Verwendung finden.

## Patentansprüche

1. Verfahren zur Beschichtung und Wärmeisolierung von Wänden (10), Decken oder dgl. mit einer im Sprühverfahren auftragbaren Wärmedämmschicht (14), insbesondere einer Polyurethanschicht, indem zunächst parallel zueinander angeordnete Abziehleisten (11, 12) mittels Distanzbolzen (13) zur Abstandsveränderung derart im Abstand zu den zu beschichtenden Flächen (10) fixiert werden, daß die von diesen Flächen (10) abgewandten Oberkanten der Abziehleisten (11, 12) die Dicke (d) der im Sprühverfahren auftragbaren Wärmedämmschicht (14) bestimmen und daß daraufhin die Oberfläche der aufgebrachten Wärmedämmschicht (14) mittels einer über die Abziehleisten (11, 12) hinwegreichenden Kettensäge (16, 17) abgezogen und geglättet wird, wobei die Abziehleisten (11, 12) als Anschlagbegrenzung dienen.

2. Verfahren nach Anspruch 1, dadurch gekennzeichnet, daß die als Rohre ausgebildeten Abziehleisten (11, 12) in einem Abstand von ca. 1 m parallel zueinander befestigt werden, bei einer Rohrlänge von mehreren Metern.

3. Verfahren nach Anspruch 1 oder 2, dadurch gekennzeichnet, daß die Abziehleisten nach erfolgter Beschichtung entfernt und der entstehende Zwischenraum mit Polyurethanschaum nachbehandelt wird.

4. Vorrichtungssystem zur Beschichtung und Wärmeisolierung von Wänden (10), Decken oder dgl. mit einer im Sprühverfahren auftragbaren Wärmedämmschicht (14), insbesondere einer Polyurethanschicht, mit parallel zueinander angeordneten Abziehleisten (11, 12), die mittels Distanzhülsen (13) zur Abstandsveränderung im Abstand zu den zu beschichtenden Flächen (10) fixiert sind, wobei die von den Flächen abgewandten Oberkanten der Abziehleisten die Dicke (d) der im Sprühverfahren auftragbaren Wärmedämmschicht (14) bestimmen und zum Glätten der Oberfläche der aufgebrachten Wärmedämmschicht (14) mit einer Kettensäge (16) mit einer Blattlänge (17), die mindestens dem Abstand zwischen den parallel angeordneten Abziehleisten (11, 12) entspricht.

5. Vorrichtungssystem nach Anspruch 4, dadurch gekennzeichnet, daß wenigstens auf der der Polyurethanschicht zugewandten Seite (18) der hintereinander angeordneten Kettenglieder (20) an jedem, oder jedem zweiten Kettenglied ein Schneidblättchen in an sich bekannter Bauweise angeordnet ist.

6. Vorrichtungssystem nach Anspruch 4 oder 5, dadurch gekennzeichnet, daß an den Kettengliedern Bürsten aus V2A-Stahl befestigt bzw. angelötet sind.

## Claims

1. A method for coating and heat insulating walls (10), ceilings or the like with a spray-applicable heat-insulating coating (14), in particular a layer of polyurethane foam, wherein firstly smoothing strips (11, 12) arranged in parallel to each other are, by means of spacer bolts (13) for adjustment of the distance, fixed at a distance to the surfaces (10) to be coated such that the outer edges of the smoothing strips (11, 12), facing away from said surfaces (10), determine the thickness (d) of the spray-applicable heat-insulating coating (14) and that subsequently the surface of the applied heat-insulating coating (14) is cut back and smoothed by means of a chain saw (16,17) extending across the smoothing strips (11, 12), said smoothing strips (11, 12) serving as an abutment limit.

2. A method according to Claim 1, characterised in that the smoothing strips, which take the form of tubes (11, 12), are fixed parallel to each other at a distance of approximately 1 metre apart, and that the tubes are a plurality of metres in length.

3. A method according to Claim 1 or 2, characterised in that after coating has been carried out the smoothing strips are removed and the space created is subsequently treated with polyurethane foam.

4. A system of devices for coating and heat insulating walls (10), ceilings or the like with a spray-applicable heat-insulating coating (14), in particular a layer of polyurethane foam, with smoothing strips (11, 12) arranged in parallel to each other, which are, by means of spacer bolts (13) for adjustment of the distance, fixed at a distance to the surfaces (10) to be coated such that the outer edges of the smoothing strips (11, 12), facing away from the said surfaces (10), determine the thickness (d) of the spray-applicable heat-insulating coating (14), and for smoothing the surface of the applied heat-insulating coating (14), with a chain saw (16) having a blade length (17) at least as great as the distance between the parallel smoothing strips (11, 12).

5. A system of devices according to Claim 4, characterised in that at least on that side (18) of the successive chain links (20) facing the polyurethane coating, a cutting tip of a type in itself known from the prior art is arranged on every or on every second chain link.

6. A system of devices according to Claim 4 or 5, characterised in that brushes made of V2A steel are fixed or brazed onto the chain links.

## Revendications

1. Procédé de revêtement et d'isolation thermique de murs (10), plafonds ou autres par pulvérisation d'une couche calorifuge (14), notamment une couche de polyuréthanne, dans lequel deux barres d'égalisation (11, 12), disposées en parallèle, sont maintenues écartées des surfaces à isoler (10) par des tiges entretoises (13) de manière telle que, d'une part, les bords supérieurs des barres d'égalisation (11, 12) se trouvant à l'opposé de ces surfaces (10) déterminent l'épaisseur (d) de la couche calorifuge pulvérisée (14) et que, d'autre part, la surface de cette couche calorifuge (14) peut être égalisée et lissée au moyen d'une scie à chaîne (16,17) parcourant la surface délimitée par les barres (11, 12) qui servent de butée de limitation.

2. Procédé selon la revendication 1, caractérisé en ce que, les barres d'égalisation formées de tubes (11, 12) sont fixées parallèlement à une distance d'environ 1 m l'une de l'autre et ont une longueur de plusieurs mètres.

3. Procédé selon l'une des revendications 1 ou 2, caractérisé en ce que, une fois le travail de revêtement terminé, les barres d'égalisation sont retirées et les cavités, laissées par les barres, comblées avec de la mousse de polyuréthanne.

4. Dispositif de revêtement et d'isolation thermique de murs (10), plafonds ou autres par pulvérisation d'une couche calorifuge (14), notamment une couche de polyuréthanne, dans lequel deux barres d'égalisation (11, 12), disposées en parallèle, sont maintenues écartées des surfaces à isoler (10) par des tiges entretoises (13) de manière telle que, d'une part, les bords supérieurs des barres d'égalisation (11,12) se trouvant à l'opposé de ces surfaces (10) déterminent l'épaisseur (d) de la couche calorifuge pulvérisée (14) et que, d'autre part, la surface de cette couche calorifuge (14) peut être lissée au moyen d'une scie à chaîne (16) comportant une lame de longueur au moins égale à la distance entre les deux barres d'égalisation (11, 12) disposées en parallèle.

5. Dispositif selon la revendication 4, caractérisé en ce que, chaque ou chaque second maillon de la chaîne (20) comporte, au moins du côté (18) dirigé vers la couche de polyuréthanne une lamelle coupante disposée suivant un schéma connu.

6. Dispositif selon l'une des revendications 4 ou 5, caractérisé en ce que, des brosses en acier V2A sont fixées ou brasées sur les maillons de chaîne.
